# EUROPÄISCHE PATENTSCHRIFT

(11) **EP 0 828 268 B1**
(45) Veröffentlichungstag und Bekanntmachung des Hinweises auf die Patenterteilung: **29.10.2003**
(21) Anmeldenummer: 97114852.3
(22) Anmeldetag: 27.08.1997
(51) Int. Cl.: H01H 7/02, H01H 5/00, H01H 71/02

(54) **Einsteckbarer Schnappmechanismus**
Plug-in snap acting mechanism
Mécanisme enfichable et à action brusque

(30) Priorität: 09.09.1996 DE 29615688 U
(43) Veröffentlichungstag der Anmeldung: 11.03.1998
(73) Patentinhaber: SIEMENS AKTIENGESELLSCHAFT, 80333 München (DE)
(72) Erfinder: Schaar, Norbert, Dipl.-Ing. (FH), 92224 Amberg (DE)

(56) Entgegenhaltungen:
- EP-A- 0 271 366
- EP-A- 0 360 215
- BE-A- 694 699

## Beschreibung

Die Erfindung betrifft eine Melde- und/oder Schutzeinrichtung für Prozeßgrößen, bei der über eine von der Prozeßgröße abhängige Verstellung eines Erfassungsgliedes ein in einem Gehäuse an einem Träger befindlicher Schnappmechanismus anregbar ist, bei dem die Einrichtung nach Überschreiten oder Unterschreiten und anschließendem Unter- oder Überschreiten eines definierten Schwellwertes wieder in ihren Ausgangszustand rückführbar ist, und dabei über ein Koppelglied Schalthandlungen von mindestens einem Hilfsschalter durchführbar sind.

Bekannt sind derartige Melde- und/oder Schutzeinrichtungen durch auf dem Markt befindliche Geräte (z. B. thermische Überlastrelais mit Automatik-Reset), bei denen die Einzelteile des Schnappmechanismus im Gerät zusammengefügt werden, der Träger des Schnappmechanismus wird durch Schraub-, Nietoder Klebeverbindung am Gehäuse befestigt. Aus dem Dokument EP 0 360 215 ist ein in das Gehäuse eingepasster Schnappmechanismns bekannt. Nachteilig ist dabei, daß durch Setzeffekte des Kunststoffgehäuses ein Teil der ursprünglich vorhandenen Vorspannkraft dieser Befestigungsarten verlorengeht.

Ein weiterer Nachteil bei bisherigen Lösungen ist der zusätzliche Montageaufwand, um den endgültigen Festsitz des Trägers des Schnappmechanismus im Gehäuse zu erreichen. (Die Einzelkomponenten werden in das Gehäuse eingesetzt und dort zusammengefügt.)

Der Erfindung liegt die Aufgabe zugrunde, bei Reduzierung der Montagezeit des Schnappmechanismus eine mindestens ebenso gute Verbindung des Trägers mit dem Gehäuse wie mit bisherigen Befestigungsmitteln zu erhalten.

Die Lösung der gestellten Aufgabe gelingt nach der Erfindung dadurch ,daß der Träger des Schnappmechanismus in Form einer Klemmverbindung in gegen über liegende Nuten am Gehäuse eingepreßt ist.

Dadurch reduziert sich der Montageaufwand und es ist eine mindestens ebenso gute Verbindung des Trägers mit dem Gehäuse geschaffen, die auch durch externe Belastungen und Setzeffekte des Kunststoffgehäuses ihren ursprünglichen Festsitz beibehält.

Die Erfindung soll an einem Ausführungsbeispiel näher erläutert werden. Die zugehörige Zeichnung zeigt:
- Fig. 1: ein thermisches Überlastrelais,
- Fig. 2: ein Wippensystem und
- Fig. 3: perspektivische Darstellungen des Gehäuseteils des Überlastrelais, in das das Wippensystem eingesetzt wird.

Fig. 1 zeigt ein thermoplastisches Gehäuse 1 eines Überlastrelais, bestehend aus einer Heizkammer 2, die pro Phase einen Bimetallauslöser 3 aufweist und einer Auslösemechanik 4 , die über ein Erfassungsglied 5 in der Heizkammer 2 die Verstellung der Bimetallauslöser 3 aufnimmt und damit ein Wippensystem 6 angeregt, das dann im Bedarfsfall, d. h. je nach Einstellung der Steuer- und Bedienelemente 7, über ein Koppelglied 8 Schalthandlungen von Hilfsschaltern 9 ausführt, die z. B. Steuerstromkreise schalten.

Das Wippensystem 6 gemäß Fig. 2 setzt sich zusammen aus einem Wippenlager 10, bestehend aus zwei an einem Wippenträger 11 befestigten, mit V-förmigen Einlagen versehenen Noppen 12, einer darin gelagerten Wippe 13, einer Wippenfeder 14, die an einer in der Wippe vorgesehenen Öffnung und an einer Justierschraube 15 befestigt ist.

Die Justierschraube 15 dient zur Einstellung der Vorspannkraft der Wippenfeder 14 im "Automatik-Reset"-Betrieb.

Der Wippenträger 11 weist zwei Rastzapfen 16 in Einschubrichtung auf, die in entsprechende Eingriffstaschen 17 des Gehäuses einrasten. Nuten 18 und Anschlagpunkte 19 dienen der zusätzlichen Fixierung.

Eine Anfasung 20 der in das Gehäuse eingreifenden Teile erleichtert die Montage.

## Patentansprüche

1. Melde- und/oder Schutzeinrichtung für Prozessgrößen, bei der über eine von der Prozessgröße abhängige Verstellung eines Erfassungsgliedes (5) ein in einem Gehäuse an einem Träger (11) befindlichen Schnappmechanismus (6) anregbar ist, bei dem die Einrichtung nach Überschreiten und Unterschreiten eines definierten Schwellwertes wieder in ihren Ausgangszustand rückführbar ist, und dabei über ein Koppelglied (8) Schalthandlungen von mindestens einem Hilfsschalter (9) durchführbar sind, **dadurch gekennzeichnet, dass** der Träger (11) des Schnappmechanismus (6) in gegenüberliegende Nuten (18) am Gehäuse (1) in Form einer Klemmverbindung eingepresst ist.

2. Melde- und/oder Schutzeinrichtung nach einem der vorliegenden Ansprüche, **dadurch gekennzeichnet, daß** auf der einen Seite des Trägers (11) mindestens eine an der betreffenden Nutwand anliegende Anlagestelle, und an der anderen Seite mindestens 2 in Längsrichtung des Trägers voneinander beabstandete, an der betreffenden Nutwand anliegenden Anlagestellen existieren.

3. Melde- und/oder Schutzeinrichtung nach einem der vorliegenden Ansprüche, **dadurch gekennzeichnet, daß** die axiale Begrenzung der Einschubtiefe durch einen Anschlagpunkt (19) am Gehäuse (1) festgelegt ist.

4. Melde- und/oder Schutzeinrichtung nach Anspruch 1, **dadurch gekennzeichnet, daß** der Träger (11) des Schnappmechanismus durch mindestens einen in Einschubrichtung am Träger (11) befindlichen Rastzapfen (16) in das Gehäuse (1) eingepreßt ist.

5. Melde- und/oder Schutzeinrichtung nach Anspruch 4, **dadurch gekennzeichnet, daß** mindestens eine Nut (18) und/oder mindestens ein Anschlagpunkt (19) zur zusätzlichen Fixierung der Träger (11) dienen.

6. Melde- und/oder Schutzeinrichtung nach einem der vorhergehenden Ansprüche, **dadurch gekennzeichnet, daß** die in das Gehäuse (1) eingreifenden Teile des Trägers (11) in Einschubrichtung angefast (20) sind.

## Claims

1. Signaling and/or protection device for process variables in which, by a displacement of a recording element (5) dependent on the process variable, a snap-action mechanism (6) located in a housing on a carrier (11) can be activated, in which case the device can be returned to its initial status after the value has exceeded or fallen below a defined threshold, and switching activities of at least one auxiliary switch (9) can be executed via a coupling element (8), **characterized in that** the carrier (11) of the snap-action mechanism (6) is pressed into opposing slots (18) on the housing (1) in the form of a clamp connection.

2. Signaling and/or protection device in accordance with one of the preceding claims, **characterized in that** on one side of the carrier (11) there exists at least one point of contact to the relevant slot wall and on the other side at least 2 points of contact with the relevant slot wall, spaced from each other in the lengthwise direction of the carrier.

3. Signaling and/or protection device in accordance with one of the preceding claims, **characterized in that** the axial limitation of the insertion depth is determined by a stop point (19) on the casing (1).

4. Signaling and/or protection device in accordance with Claim 1, **characterized in that** the carrier (11) of the snap-action mechanism is pressed into housing (1) by at least one locking pin (16) located in the direction of insertion on the carrier {11).

5. Signaling and/or protection device in accordance with Claim 4, **characterized in that** at least one slot (18) and/or at least one stop point (19) are used for additional fixing of the carrier (11).

6. Signaling and/or protection device in accordance with one of the preceding claims, **characterized in that** the parts of the carrier (11) engaging into the housing (1) are gripped in the direction of insertion {20).

## Revendications

1. Dispositif de signalisation et/ou de protection pour des grandeurs de processus, dans lequel un mécanisme à déclic instantané (6) se trouvant sur un support (11) dans un carter, peut être excité par le déplacement, fonction de la grandeur du processus, d'un organe d'acquisition (5), dans lequel le dispositif, après dépassement vers le haut et dépassement vers le bas d'une valeur de seuil définie, peut à nouveau être ramené dans son état initial, et des manoeuvres de commutation d'au moins un commutateur auxiliaire (9) pouvant être effectuées à cette occasion par l'intermédiaire d'un organe de couplage (8), **caractérisé en ce que** le support (**11**) du mécanisme à déclic instantané (6) est monté à force dans des rainures (18) opposées sur le carter (1), en réalisant une liaison d'assemblage par serrage.

2. Dispositif de signalisation et/ou de protection selon la revendication 1, **caractérisé en ce que** sur un côté du support (11) existe au moins une zone d'appui s'appuyant sur la paroi de rainure correspondante, et sur l'autre côté, au moins deux zones d'appui, espacées l'une de l'autre dans la direction longitudinale du support, et s'appuyant sur la paroi de rainure correspondante.

3. Dispositif de signalisation et/ou de protection selon l'une des revendications précédentes, **caractérisé en ce que** la limitation axiale de la profondeur d'insertion est définie par un point de butée (19) sur le carter (1).

4. Dispositif de signalisation et/ou de protection selon la revendication 1, **caractérisé en ce que** le support (11) du mécanisme à déclic instantané est monté à force dans le carter (1) par au moins un tenon d'encliquetage (16) se trouvant sur le support (11) dans la direction d'insertion.

5. Dispositif de signalisation et/ou de protection selon la revendication 4, **caractérisé en ce qu'**au moins une rainure (18) et/ou au moins un point de butée (19) servent à la fixation supplémentaire des supports (11).

6. Dispositif de signalisation et/ou de protection selon l'une des revendications précédentes, **caractérisé en ce que** les parties du support (11) venant en prise dans le carter (1) sont biseautées dans la direction d'insertion.
